# EUROPÄISCHE PATENTSCHRIFT

(11) **EP 1 862 266 B1**
(45) Veröffentlichungstag und Bekanntmachung des Hinweises auf die Patenterteilung: **19.01.2011**
(21) Anmeldenummer: 07108103.8
(22) Anmeldetag: 14.05.2007
(51) Int. Cl.: B25D 17/00

(54) **Schlagende Handwerkzeugmaschine mit axial beweglich gelagertem Schlagwerk**
Hammer hand tool with axially flexible impact mechanism
Machine-outil manuelle à percussion dotée d'une sonnette se déplaçant axialement

(30) Priorität: 30.05.2006 DE 102006000253
(43) Veröffentlichungstag der Anmeldung: 05.12.2007
(73) Patentinhaber: HILTI Aktiengesellschaft, 9494 Schaan (LI)
(72) Erfinder: Fünfer, Josef, 86343 Königsbrunn (DE)
(74) Vertreter: Wildi, Roland

(56) Entgegenhaltungen:
- EP-A- 1 151 827
- EP-A- 1 422 029
- DE-U1-202005 007 333

## Beschreibung

Die Erfindung bezeichnet eine schlagende Handwerkzeugmaschine mit einem im Gehäuse axial beweglich gelagerten Schlagwerk, insbesondere einen Meisselhammer oder einen Kombihammer.

Üblicherweise wird bei einer schlagenden Handwerkzeugmaschine das Schlagwerk fest im Gehäuse montiert. Vom Schlagwerk allfällig verursachte Vibrationen werden daher direkt auf das Gehäuse übertragen.

Nach der GB2154497 weist eine Handwerkzeugmaschine mit einem im Gehäuse axial beweglich gelagertem Schlagwerk werkzeugseitig eine axiale Gleitlagerung und griffseitig eine Gummiführung sowie eine axiale Spiraldruckfeder auf, nach der W09319899 griffseitig ein Gummilager. Durch die Gummiführung bzw. Gummilager ist der für Axialschwingungen verfügbare bewegliche Axialbereich relativ schmal.

Nach der US4673043 ist eine schlagende Handwerkzeugmaschine mit einem über zwei Parallelogrammgelenke axial beweglich gelagerten Schlagwerk bekannt, welches nach der DE20109122U über eine axiale Blattfeder mit dem Gehäuse verbunden ist. Nach der DE10255162 sind die beiden quer verlaufenden Gelenkarme aus Stahlblech mit Foliengelenken ausgebildet und das Schlagwerk ist über eine axiale Spiraldruckfeder mit dem Gehäuse verbunden. Durch eine derartige Lagerung werden Axialschwingungen des Gehäuses über einen relativ weiten Axialbereich ermöglichst.

Die Aufgabe der Erfindung besteht in der kompakten Realisierung einer schlagenden Handwerkzeugmaschine mit einem im Gehäuse über einen relativ weiten Axialbereich axial beweglich gelagerten Schlagwerk.

Die Aufgabe wird im Wesentlichen durch die Merkmale des Anspruchs 1 gelöst. Vorteilhafte Weiterbildungen ergeben sich aus den Unteransprüchen.

So weist eine zumindest teilweise axial schlagende Handwerkzeugmaschine mit einer Werkzeugaufnahme und mit einem Hangriff, welcher an einem Gehäuse festgelegt ist, in dem ein axial beweglich gelagertes Schlagwerk axial griffseitig über eine Feder mit dem Gehäuse verbunden ist, zumindest einen griffseitig quer verlaufenden Gelenkarm auf, wobei das Schlagwerk aufnahmeseitig über eine Axialgleitfläche im Gehäuse gelagert ist.

Durch die aufnahmeseitige Gleitlagerung und den griffseitigen Gelenkarm ist das Schlagwerk über einen relativ weiten Axialbereich axial beweglich gelagert, wobei aufnahmeseitig die Lagerung besonders raumsparend erfolgt und somit die Handwerkzeugmaschine besonders kompakt ausgebildet ist.

Vorteilhaft ist die Axialgleitfläche über Gleiteinsätze im Gehäuse gelagert, weiter vorteilhaft über Gleiteinsätze aus Kunststoff mit intrinsischen Schmiermitteln, wodurch durch eine Werkstoffpaarung: Metall-Kunststoff eine tribologisch verschleissarme Hochlage/Tieflage Charakteristik erzielt wird.

Vorteilhaft sind mehrere gleichartige Gleiteinsätze vorhanden, die weiter vorteilhaft einfach montierbar/demontierbar sind, wodurch diese ökonomisch günstig zu bevorraten sowie bei Verschleiss einfach ersetzbar sind.

Vorteilhaft ist der Gelenkarm als Blattfeder ausgebildet, weiter vorteilhaft aus Stahlblech, wodurch dieser über ein Stanzverfahren ökonomisch herstellbar sowie hoch elastisch und verschleissfrei ist.

Vorteilhaft ist die Feder als Spiraldruckfeder ausgebildet, wodurch über den relativ weiten Axialbereich eine weitgehend konstante Federcharakteristik vorliegt, die keine Oberschwingungen anregt.

Vorteilhaft ist das Schlagwerk ein Teil einer in sich steifen Baugruppe mit einem Getriebe und weiter vorteilhaft mit einem Elektromotor, wodurch in dieser schwingenden Baugruppe die Masse erhöht wird, was günstig für die Vibrationsdämpfung ist.

Die Erfindung wird bezüglich eines vorteilhaften Ausführungsbeispiels näher erläutert mit:
Fig. 1 als teilweise längsgeschnittene Handwerkzeugmaschine
Fig. 2 als Querschnitt (Linie II - II in Fig. 1)

Nach Fig. 1 weist eine längs einer Achse A axial schlagende Handwerkzeugmaschine 1 eine Werkzeugaufnahme 2 und einen Hangriff 3 auf, welcher an einem Gehäuse 4 festgelegt ist. In dem Gehäuse 4 ist ein axial beweglich gelagertes Schlagwerk 5 axial griffseitig über eine Feder 6 in Form einer Spiraldruckfeder mit dem Gehäuse 4 verbunden. Das axial beweglich gelagerte Schlagwerk 5 ist griffseitig über einen quer verlaufenden Gelenkarm 7 in Form einer Blattfeder aus Federstahlblech mit dem Gehäuse 4 verbunden und aufnahmeseitig über eine Axialgleitfläche 8 aus Metall über Gleiteinsätze 9 aus Kunststoff mit intrinsischen Schmiermitteln im Gehäuse 4 gelagert. Das Schlagwerk 4 ist dabei ein Teil einer in sich steifen Baugruppe 14 mit einem Getriebe 12 und mit einem Elektromotor 13.

Nach Fig. 2 ist die im Querschnitt als konvexes Dreieck ausgebildete Axialgleitfläche 8 des Schlagwerks 5 (die weiteren Einzelheiten wurden nicht dargestellt) über drei umlaufend verteilte Gleiteinsätze 9 gelagert, von denen zwei gleichartig ausgeformte jeweils über Montagebleche 10 und Schrauben 11 am Gehäuse 4 montiert sind.

## Patentansprüche

1. Zumindest teilweise axial schlagende Handwerkzeugmaschine mit einer Werkzeugaufnahme (2) und mit einem Handgriff (3), welcher an einem Gehäuse (4) festgelegt ist, in dem ein axial beweglich gelagertes, elektrisch angetriebenes Schlagwerk (5) axial griffseitig über eine Feder (6) mit dem Gehäuse (4) verbunden ist, und zumindest einen griffseitig quer verlaufenden Gelenkarm (7) aufweist, **dadurch gekennzeichnet, dass** das Schlagwerk (5) aufnahmeseitig über eine Axialgleitfläche (8) im Gehäuse (4) gelagert ist.

2. Handwerkzeugmaschine nach Anspruch 1, **dadurch gekennzeichnet, dass** die Axialgleitfläche (8) über Gleiteinsätze (9) im Gehäuse (4) gelagert ist.

3. Handwerkzeugmaschine nach Anspruch 1 oder 2, **dadurch gekennzeichnet, dass** mehrere gleichartige Gleiteinsätze (9) vorhanden sind.

4. Handwerkzeugmaschine nach einem der Ansprüche 1 bis 3, **dadurch gekennzeichnet, dass** der Gelenkarm (7) als Blattfeder ausgebildet ist.

5. Handwerkzeugmaschine nach einem der Ansprüche 1 bis 4, **dadurch gekennzeichnet, dass** die Feder (6) als Spiraldruckfeder ausgebildet ist.

6. Handwerkzeugmaschine nach einem der Ansprüche 1 bis 5, **dadurch gekennzeichnet, dass** das Schlagwerk (4) ein Teil einer in sich steifen Baugruppe mit einem Getriebe (12) ist.

## Claims

1. Hand held power tool with at least partially axial hammer action, having tool reception means (2) and having a handle (3) secured to a housing (4) in which an electrically driven percussion mechanism (5) is carried so as to be axially displaceable and is connected axially at the handle side with the housing (4) by way of a spring (6) and has at least one transversely extending linkage arm (7) at the handle side, **characterised in that** the percussion mechanism (5) at the reception side is carried in the housing (4) by way of an axial slide surface (8).

2. Hand held power tool according to claim 1, **characterised in that** the axial slide surface (8) is carried in the housing (4) by way of slide inserts (9).

3. Hand held power tool according to claim 1 or 2, **characterised in that** a plurality of uniform slide inserts (9) are provided.

4. Hand held power tool according to one of claims 1 to 3, **characterised in that** the linkage arm (7) is formed as a leaf spring.

5. Hand held power tool according to one of claims 1 to 4, **characterised in that** the spring (6) is formed as a helical compression spring.

6. Hand held power tool according to one of claims 1 to 5, **characterised in that** the percussion mechanism (4) forms part of an intrinsically rigid module that includes a drive (12).

## Revendications

1. Outil portatif à percussion au moins partiellement axiale, comportant un porte-outil (2) et une poignée (3) qui est fixée à un boîtier (4), dans lequel un mécanisme de percussion (5) entraîné électriquement et monté de manière axialement mobile est axialement relié, côté poignée, au boîtier (4) par l'intermédiaire d'un ressort (6) et comporte, côté poignée, au moins un bras articulé (7) s'étendant transversalement, **caractérisé en ce que** le mécanisme de percussion (5) est supporté dans le boîtier (4), côté porte-outil, par une surface de glissement axiale (8).

2. Outil portatif selon la revendication 1, **caractérisé en ce que** la surface de glissement axiale (8) est supportée dans le boîtier (4) par une pièce d'insertion glissante (9).

3. Outil portatif selon la revendication 1 ou 2, **caractérisé en ce que** plusieurs pièces d'insertion de glissement analogues (9) sont présentes.

4. Outil portatif selon l'une quelconque des revendications 1 à 3, **caractérisé en ce que** le bras articulé (7) est configuré en ressort à lames.

5. Outil portatif selon l'une quelconque des revendications 1 à 4, **caractérisé en ce que** le ressort (6) est configuré en ressort de compression hélicoïdal.

6. Outil portatif selon l'une quelconque des revendications 1 à 5, **caractérisé en ce que** le mécanisme de percussion (4) est une partie d'un sous-ensemble rigide en lui-même, incluant un bloc d'engrenages (12).
